# EUROPÄISCHE PATENTSCHRIFT

(11) **EP 1 261 980 B1**
(45) Veröffentlichungstag und Bekanntmachung des Hinweises auf die Patenterteilung: **09.05.2007**
(21) Anmeldenummer: 01957612.3
(22) Anmeldetag: 02.03.2001
(51) Int. Cl.: H01H 3/02

(54) **NOTAUS-TASTE**
EMERGENCY SHUTDOWN KEY
BOUTON D'ARRET D'URGENCE

(30) Priorität: 10.03.2000 DE 10011625
(43) Veröffentlichungstag der Anmeldung: 04.12.2002
(73) Patentinhaber: Moeller GmbH, 53115 Bonn (DE)
(72) Erfinder: BURS, Marc, 53604 Bad Honnef (DE); WIESE, Arthur, 53332 Bornheim (DE)
(86) Internationale Anmeldenummer: PCT/EP2001/002372
(87) Internationale Veröffentlichungsnummer: WO 2001/069618

(56) Entgegenhaltungen:
- EP-A- 0 172 926
- EP-A- 0 386 844
- DE-A- 3 207 725
- DE-A- 4 422 171

## Beschreibung

Die Erfindung betrifft eine Notaus-Taste nach dem Oberbegriff des Anspruches 1.

Aus der DE 196 07 562 C2 ist eine Notaus-Schalteinrichtung bekannt, deren Aufgabe darin besteht, im Notfall eine elektrische Maschine unverzüglich abzustellen. Dieser Notfall kann beispielsweise bestehende Gefahr für das Bedienpersonal, Überlast oder Fehlfunktion der Maschine sein. Hierzu weisen derartige Schalteinrichtungen einen Drehpilz auf, der in einem Gehäuse zumindest beschränkt drehbar und in axialer Richtung des Gehäuses verschiebbar gelagert ist. Durch das Eindrücken des Drehpilzes wird die Schaltfunktion ausgeführt, wobei der Drehpilz bei erreichen seiner eingedrückten Endstellung verriegelt wird, so daß ein Zurückziehen des Drehpilzes, um beispielsweise die Maschine wieder in Gang zu setzen, nicht möglich ist. Das entriegeln des Notaus-Tasters erfolgt durch Drehen des Drehpilzes relativ zum Gehäuse. Der Drehvorgang kann beispielsweise durch ein Sicherheitsschloß gesperrt sein, so daß eine Drehung des Drehpilzes im Gehäuse erst nach einem Aufschließen des Sicherheitsschlosses möglich ist.

Aus der DE-GM 93 06 074 ist eine Notaustaste gezeigt und beschrieben, bei der zwei radial angeordnete Stifte durch eine Feder auseinander gedrückt werden. Die Stifte liegen an einem Vorsprung an, der mit einen oben angeordneten Schräge und einer unten angeordneten Schräge versehen ist. Beim Betätigen des Notaus-Tasters muß ein deutlicher Widerstand überwunden werden, beispielsweise muß mit einer gewissen Kraft draufgeschlagen werden. Der Notaus-Taster läßt sich wieder durch einfaches Hochziehen des Betätigungskopfes in Achsrichtung entriegeln, wobei auch hier ein Widerstand überwunden werden muß.

Die DE 44 22 171 A1 zeigt einen Not-Aus-Taster, der sowohl durch Drehung als auch durch Zug entriegelt werden kann.

Die EP-A-0 172 926 zeigt einen Not-Aus-Taster nach dem Oberbegriff der Anspruches 1. Aufgabe der Erfindung ist es, eine Notaus-Taste nach dem Oberbegriff des Anspruches 1 zu schaffen, die sowohl mit Zugentriegelung als auch mit Drehentriegelung einsetzbar und einfach montierbar ist.

Die Aufgabe der Erfindung wird durch die kennzeichnenden Merkmale des Anspruches 1 gelöst, während in den Unteransprüchen besonders vorteilhafte Weiterbildungen der Erfindung gekennzeichnet sind.

Durch die Erfindung sind wenige Teile, beispielsweise nur ein Stößeroberteil erforderlich. Darüber hinaus ist die Taste einfach montierbar.

Anhand der Zeichnung, in der ein Ausführungsbeispiel dargestellt ist, sollen die Erfindung, weitere Ausgestaltungen und Verbesserungen der Erfindung und weitere Vorteile näher beschrieben und erläutert werden.

Es zeigt:
- Fig. 1: eine perspektivische Darstellung der Notaus-Taste mit Schloß,
- Fig. 2: eine auseinandergezogene Darstellung der Notaus-Taste mit Schloß,
- Fig. 3: eine Schnittdarstellung der Notaus-Taste mit Schloß,
- Fig. 4: eine Seitendarstellung der Notaus-Taste mit Schloß und montierten Funktionselementen,
- Fig. 5: eine Darstellung der Notaus-Taste von oben mit Schloß und montierten Funktionselementen,
- Fig. 6: eine Schnittdarstellung in der ersten Position der Notaus-Taste,
- Fig. 7: eine Schnittdarstelung gemäß der Schnittlinie A-A in Fig. 5,
- Fig. 8: eine Schnittdarstellung gemäß der Schnittlinie E-E in Fig. 4,
- Fig. 9: eine Schnittdarstellung gemäß der Schnittlinie F-F in Fig. 4,
- Fig. 10: eine Schnittdarstellung gemäß der Schnittlinie G-G in Fig. 4,
- Fig. 11: eine Schnittdarstellung gemäß der Schnittlinie C-C in Fig. 4,
- Fig. 12: eine Schnittdarstellung gemäß der Schnittlinie D-D in Fig. 5,
- Fig. 13: eine Darstellung der Notaus-Taste von oben,
- Fig. 14: eine Seitendarstellung der Notaus-Taste,
- Fig. 15: eine Schnittdarstellung in der ersten Position der Notaus-Taste,
- Fig. 16: eine Schnittdarstellung in der ersten Position der Notaus-Taste,
- Fig. 17: eine Schnittdarstellung gemäß der Schnittlinie D-D in Fig. 5,
- Fig. 18: eine Seitendarstellung des Notaus-Tasters mit Leuchtkopf im unbetätigten Zustand,
- Fig. 19: eine Darstellung der Notaus-Taste von oben mit Leuchtkopf im unbetätigten Zustand,
- Fig. 20: eine Schnittdarstellung gemäß der Schnittlinie B-B in Fig. 19,
- Fig. 21: eine Schnittdarstellung der Fig. 20,
- Fig. 22: eine Seitendarstellung des Notaus-Tasters mit Leuchtkopf im betätigten Zustand,
- Fig. 23: eine Darstellung der Notaus-Taste von oben mit Leuchtkopf im betätigten Zustand,
- Fig. 24: eine Schnittdarstellung gemäß der Schnittlinie B-B in Fig. 23,
- Fig. 25: eine Schnittdarstellung der Fig. 24,
- Fig. 26: eine Schnittdarstellung der Notaus-Taste mit Leuchtkopf,
- Fig. 27: eine Darstellung der Tastenführung von der Seite,
- Fig. 28: eine Schnittdarstellung gemäß der Schnittlinie B-B in Fig. 27,
- Fig. 29: eine Ansicht der Tastenführung von oben,
- Fig. 30: eine Ansicht der Tastenführung von unten,
- Fig. 31: eine Übersichtszeichnung über die Kombinationsmöglichkeiten der einzelnen Elemente und
- Fig. 32: eine Darstellung des Notaus-Tasters mit Leuchtkopf und angeordnetem Funktionselement mit Leuchtdiode.

Die Fig. 1 zeigt eine abschließbare Notaus-Taste 1 mit einem Betätigungskopf 2 und einem Anschlußteil 3 mit einem Gewindeabschnitt zum Tafeleinbau und dergleichen. Wie die Fig. 2 zeigt, besteht der in Fig. 1 gezeigte Notaus-Taster 1 aus einer Tasten-führung 4, einem Stößel 5, einem Pilzunterteil 6, einer Stößelhülse 7, einer Feder 8, einer Druckfeder 9, einer Drehfeder 10, einem Stößeloberteil 11, einem Schloß 12 und einem Pilzoberteil 13. Der Stößel 5 wird von dem Betätigungskopf 2 mit der zwischenliegenden Druckfeder 9 bewegt.

Die Tastenführung 4 weist ein rohrförmiges Gehäuseteil 14 auf, das mit einer Schulter 15 versehen ist, wie in Fig. 3 zu sehen ist.

Wie die Figur 25 zeigt, ist die Tastenführung 4 mit einer ersten Führungsbahn 21 und einer zweiten Führungsbahn 26 versehen. Die erste Führungsbahn 21 und die zweite Führungsbahn 26 sind parallel zur axialen Betätigungsrichtung (Pfeilrichtung Y in Fig. 24) nebeneinander angeordnet (siehe auch Fig. 28).

Die erste Führungsbahn 21 weist eine Tiefe auf, die etwas größer als der Kugelradius der Riegelkugel 20 ist, damit die Riegelkugeln 20 praktisch eingeschlossen sind und nur eine Bewegung der Riegelkugeln 20 entlang der erste Führungsbahn 21 möglich ist. Eine Drehbewegung bzw. eine relative Drehbewegung zwischen dem Stößel 5 und der Tastenführung ist nicht möglich, weil die Riegelkugeln 20 gegen die nahezu gerade verlaufenden Innenwände gedrückt und unter der Wirkung der Feder 8 in der ersten Führungsbahn 21 gehalten werden. Dadurch ist nur eine axiale Bewegung des Stößels bzw. des Betätigungskopfes möglich. Die erste Führungsbahn 21 ist für eine Zugentriegelung vorgesehen.

In dem rohrförmigen Gehäuseteil 14 (Fig. 3) ist das Stößeloberteil 11 axial von oben einführbar und dort eingebettet und drehbar angeordnet, wobei eine Drehung um einen begrenzten Winkel nur möglich ist, wenn Riegelkugeln 20 in der zweiten Führungsbahn 26 montiert sind. Wenn die Riegelkugel 20 in der ersten Führungsbahn 21 angeordnet sind, ist keine Drehung des Betätigungskopfes 2 bzw. der Tastenführung 4 möglich. Die Tastenführung 4 weist, wie in Fig. 28 zu sehen ist, eine erste in Bezug auf die Längsachse gerade verlaufende Führungsbahn 21 mit jeweils einer in dieser Führungsbahn 21 eintauchbaren und unter Federwirkung stehenden Riegelkugel 20 auf, wie auch Fig. 24 zeigt.

In der ersten Führungsbahn 21 ist der erste Vorsprung 37 (Fig. 24) angeordnet, wobei die erste Führungsbahn 21 und der erste Vorsprung 37 erfindungsgemäß derart ausgebildet sind, daß nur eine Zugentriegelung möglich ist. Die Riegelkugel 20 ist gefangen, aber durch kräftiges Schlagen auf dem Betätigungskopf 2 über den ersten Vorsprung 37 infolge der Schräge bzw. Wandung 35 drückbar.

Die Tastenführung 4 weist, wie Fig. 25 und 28 zeigt, eine parallel zur ersten Führungsbahn 21 verlaufende zweite Führungsbahn 26 auf, in der jeweils die Riegelkugel 20 erfindungsgemäß wahlweise einsetzbar ist. D.h. je nach Verriegelungsart, also ob Zugentriegelung bzw. Drehentriegelung gewünscht wird, ist die Riegelkugel 20 - bzw. die zwei gegenüberliegenden Riegelkugeln 20 - in die erste oder zweite Führungsbahn 21, 26 einsetzbar.

Die Riegelkugeln 20 (prinzipiell auch die Feder 8) lassen sich durch die an der Tastenführung 4 angeordneten Montagelöcher 27 (Fig. 2) einführen. Durch anschließende Links- oder Rechtsdrehung gelangen die Riegelkugeln in die entsprechende Führungsbahn. In der zweiten Führungsbahn 26 ist, wie Fig. 3 zeigt, ein zweiter Vorsprung 22 angeordnet, wobei die zweite Führungsbahn 26 und der zweite Vorsprung 22 derart ausgebildet sind, daß nur eine Drehentriegelung möglich ist.

Die Riegelkugeln 20 sind an den Enden einer Feder 8 angeordnet, wobei die Riegelkugeln 20 in ein Tunnel 33 vollständig eintauchbar sind. Wie auch in Fig. 6 dargestellt ist, ist der Tunnel 33 quer zur Betätigungsrichtung angeordnet. Die Feder 8 ist in dem Tunnel 33 eingebettet, wobei die Feder 8 eine Druckfeder ist. Der Tunnel 33 ist an dem Stößel 5 angeordnet.

Die zweite Führungsbahn 26 weist unterhalb des zweiten Vorsprungs 22 in einem zweiten Ausgelöst-Bereich 70 eine Seitenwand auf, die mit einer derartigen Kurvenform in Bezug auf einen Querschnitt versehen ist, daß die Riegelkugel 20 bei Drehung des Schlosses (alternativ des Betätigungskopfes 2) in Richtung der Kurve 30 soweit eintauchen kann, daß die Riegelkugel 20 den zweiten Vorsprung 22 umgehen kann, wenn der Betätigungskopf 2 durch eine Dreh- und unter Federwirkung automatische Hubbewegung von einer Ausgelöst-Stellung in die Aus-Stellung bewegt wird. Die zweite Führungsbahn 26 weist unterhalb des zweiten Vorsprungs 22 in dem zweiten Ausgelöst-Bereich 70 eine unsymmetrisch tiefe Vertiefung mit einer Kurvenform mit einer flachen Neigung 30 auf der einen Seite und einer steilen Wand 73 auf der gegenüberliegenden Seite auf, wie Fig. 25 zeigt.

Bei diesem Ausführungsbeispiel ist zwar der Betätigungskopf 2 in keiner der Ausführungsformen drehbar, sondern nur das Schloß 12, das fest mir dem Stößeloberteil 11 c verbunden ist. Der Betätigungskopf 2 kann aber genauso gut wie bei bekannten Drehentriegelungen ohne Schloß drehbar sein.

Eine zweite obere Vorsprungfläche 23 (Fig. 3) des zweiten Vorsprungs 22, bei der die Riegelkugeln 20 von der Aus-Stellung in die Ausgelöst-Stellung diese treffen, ist derart geformt und ausgebildet ist, also z.B. schräg geformt, daß ein Wegdrücken oder Eintauchen der Riegelkugel 20 erfolgen kann.

Die zweite untere Vorsprungfläche 25 (Fig. 3) des zweiten Vorsprungs 22, bei der die Riegelkugel 20 in Richtung von der Ausgelöst-Stellung in die Aus-Stellung diese treffen, ist derart geformt und ausgebildet (rechtwinklig), daß ein Wegdrücken oder Eintauchen der Riegelkugel 20 ohne das Schloß (den Betätigungskopf als alternative) zu drehen nicht möglich ist.

Einerseits weist die erste Führungsbahn 21, wie Fig. 25 zeigt, eine Tiefe auf, die derart größer als der Kugelradius von einer Riegelkugel 20 ist, und die erste Führungsbahn eine derart geformte Seitenwand auf, daß die Riegelkugel 20 in der ersten Führungsbahn 21 eingeschlossen ist und nicht aus der ersten Führungsbahn 21 gelangen kann, wodurch nur eine Bewegung der Riegelkugeln 20 entlang der erste Führungsbahn 21 möglich ist.

Andererseits weist die erste Führungsbahn 21 eine Tiefe auf, in der die Riegelkugel 20 nur soweit in die erste Führungsbahn 21 eintauchen kann, daß kein wesentliches Spiel vorhanden ist, wenn versucht wird, das Schloß (den Betätigungskopf 2) zu drehen (Die Tiefe entspricht etwa dem Kugelradius).

Eine erste obere Vorsprungfläche 38 (Fig. 24) des ersten Vorsprungs 37, bei der die Riegelkugeln 20 von der Aus-Stellung in die Ausgelöst-Stellung diese treffen, wie Fig. 26 zeigt, ist derart geformt und ausgebildet ist, daß ein Wegdrücken oder Eintauchen der Riegelkugel 20 erfolgen kann.

Die erste untere Vorsprungfläche 38 (Fig. 24) des ersten Vorsprungs 37, bei der die Riegelkugel 20 in Richtung von der Ausgelöst-Stellung in die Aus-Stellung diese treffen, ist derart geformt und ausgebildet ist, daß ein Wegdrücken oder Eintauchen der Riegelkugel 20 ebenfalls möglich ist.

Das Stößeloberteil 11 ist in dem Gehäuseteil 14 vollständig drehbar, wenn keine Riegelkugeln 20 montiert sind. Das Stößeloberteil 11 weist eine zweite Schulter 16 auf, wie Fig. 3 zeigt. Zwischen der ersten Schulter 15 des Gehäuseteils 14 und der zweiten Schulter 16 ist die Drehfeder 10 angeordnet. Die Druckfeder 9 ist zwischen dem Stößeloberteil 11 und dem Stößel 5 angeordnet, die sich an einer Fläche 17 des Stößeloberteils 11 und einer dritten Schulter 18 des Stößels abstützt, wie in Fig. 3 dargestellt ist.

Der Stößel 5 weist im wesentlichen eine rohrförmige bzw. hohle Form auf. An zwei gegenüberliegenden Öffnungen 19 des Stößels 5 ragen jeweils eine Riegelkugel 20 teilweise heraus (Fig. 2). Die Riegelkugeln 20 stehen unter dem Druck der zwischenliegenden Druckfeder 8.

Die Riegelkugeln 20 sind, wie bereits erläutert, entweder in einer ersten Führungsbahn 21 oder in einer zweiten Führungsbahn 26 gehalten. Die erste Führungsbahn 21 und die zweite Führungsbahn sind an der Tastenführung 4 angeordnet.

Die erste Führungsbahn 21 ist für eine Zugentriegelung vorgesehen. Eine Zugentriegelung ist vorteilhaft, wenn kein Tastenschloß verwendet wird, wie bei den Ausführungsformen vorgesehen ist, die in den Figuren 20 und 24 dargestellt sind.

Die zweite Führungsbahn 26 ist für eine Drehentriegelung vorgesehen. Eine Drehentriegelung ist vorteilhaft, wenn ein Tastenschloß 12 verwendet wird, wie es bei der Ausführungsform vorgesehen ist, die in der Figur 3 dargestellt ist.

Die Riegelkugeln 20 liegen bei der Drehentriegelung (wie bereits schon erläutert) im unbetätigten Zustand an einem zweiten Vorsprung 22 an, wobei der Vorsprung eine schräge Kante bzw. zweite obere Vorsprungfläche 23 aufweist, wie in Fig. 3 dargestellt ist.

Der Stößel 5 drückt unter der Kraft der Druckfeder 9 die Riegelkugeln 20 an die Schrägen bzw. zweite obere Vorsprungfläche 23, ohne daß die Riegelkugeln nach innen gedrückt werden. D.h. die Federkräfte der Feder 8 und 9 sind entsprechend bemessen. Beim Drücken bzw. Draufschlagen des Betätigungskopfes 2 tauchen die Riegelkugeln in die Öffnungen 19 ein bis sie über den zweiten Vorsprung 22 bewegt worden sind und nach erreichen einer Kante 24 bzw. zweite untere Vorsprungfläche 25 wieder aus den Öffnungen 19 ragen. Hinter der Kante 24 ist eine rechtwinkelig angeordnete zweite untere Vorsprungfläche 25 angeordnet, die die Notaus-Taste 1 in der gedrückten Position hält. Die zweite untere Vorsprungfläche 25 weist in der ungedrehten Position eine Tiefe auf, die die Riegelkugel 20 daran hindert in die Aus-Stellung zu gelangen. Die Fläche 25 weist keinen Neigungswinkel auf.

Um die Notaus-Taste zu entriegeln und in die Ungelöst-Stellung zu bringen, wird das Schloß (der Betätigungskopf 2) soweit gedreht bis die Riegelkugel 20 soweit in die Öffnung 19 eingetaucht ist, daß die Riegelkugel 20 sich nicht mehr an der Fläche 25 abstützen kann. Diese erforderliche Drehung kennzeichnet die Notaus-Taste als Taste mit Drehentriegelung.

Das Gehäuseteil 14 weist eine zweite Führungsbahn 26 auf, die für die Drehentriegelung vorgesehen ist. Wie die Figur 25 zeigt, weist die zweite Führungsbahn 26 unterhalb eines zweiten Vorsprunges 22 eine asymmetrische Form bzw. ein relativ flach verlaufenden Wandverlauf bzw. flachen Neigung 30, bzw. Kurve. Beim Drehen des Schlosses (Betätigungsknopfes 2) in Richtung der Neigung 30 kann die Riegelkugel 20 eintauchen.

Die Figuren 6, 8, 16 zeigen die Riegelkugeln 20, wie sie in der ersten Führungsbahn 21 gelagert sind.

Die Riegelkugeln sind in der ersten Führungsbahn 21 derart gelagert, daß der Stößel 5 in dem Gehäuseteil 14 unverdrehbar geführt ist, so daß dann eine Zugentriegelung möglich ist. Damit der Betätigungskopf 2 ohne eine Drehbewegung sondern nur durch Ziehen in die Ursprungsstellung gezogen werden kann, ist ein in der ersten Führungsbahn angeordneter Vorsprung 37, wie in Fig. 24 gezeigt ist, angeordnet, der über eine unten schräg geformte Fläche 38 verfügt. Die schräge Fläche ist durch Ziehen mit eine gewissen Kraft überwindbar.

Wie in der Fig. 4 gezeigt ist, ist die Notaus-Taste 1 mit einem Gewinde 31 zur üblichen Befestigung versehen. Die Notaus-Taste 1 ist mit einrastbaren Schalterelementen 32 versehen, die durch den Stößel 5 und der Stößelhülse betätigbar sind. Diese gezeigte Notaus-Taste 1 ist mit einem Schloß 12 aufschließbar bzw. mit nur mit einem Schlüssel entriegelbar, das in Fig. 5 von oben gezeigt ist.

In der Fig. 6 ist eine Schnittdarstellung der Notaus-Taste 1 in unbetätigter Stellung dargestellt, wobei die Riegelkugeln 20 oberhalb der Vorsprünge 22 und 37 angeordnet sind. Die erste und zweite Führungsbahn 21, 26 sind oberhalb der Vorsprünge 22 und 37 derart geformt, daß die Riegelkugeln 20 eine Drehbewegung des Betätigungskopfes 2 bzw. Stößels 5 gegenüber der Tastenführung 4 verhindern.

Eine Drehbewegung des Betätigungskopfes 2 wird im Prinzip bei allen hier gezeigten Ausführungsformen durch die zweiten Führungsrippen und Führungsnuten 43,44 verhindert.

Die Fig. 7 zeigt in einer Schnittdarstelung gemäß der Schnittlinie A-A in Fig. 4 die aufschließbare Notaus-Taste 1, in der auch das Schloß 12 (Schloßzylinder) in Schnittdarstellung dargestellt ist. Das Schloß 12 verhindert eine Entriegelung von nicht befugten Personen. Zur Entriegelung ist jedoch ein Drehen mit einem Schlüssel erforderlich, so daß nur befugte Personen, die über einen Schlüssel verfügen, den Notaus-Taster 1 in die Aus-Position wieder bewegen können.

Die Schalterelemente 32 sind in Fig. 7 im Schnitt dargestellt.

Zum Zusammenwirken mit den Schloß 12 ist das Stößeloberteil 11 mit angeformten Rippen 36 versehen, die in Fig. 10 dargestellt sind.

Die beispielsweise in der Fig. 8 gezeigte eine Schnittdarstellung, gemäß der Schnittlinie E-E in Fig. 4, stellt einen Tunnel 33 dar, der brückenartig zwischen der Wandung 35 des Stößeloberteils 11 symmetrisch angeordnet ist. Der Tunnel 33 ist an den Enden beidseitig offen, derart daß die Riegelkugeln 20 vollständig eingeführt werden können. In dem Tunnel 33 ist die Feder 8 im wesentlichen bündig eingebettet, wie insbesondere in Fig. 7 zu sehen ist. In der Mitte des Tunnels 33 sind oben und unten rechteckförmige Durchbrüche 34 angeordnet, die später näher erläutert werden.

Der Stößel 5 ist im wesentlichen hohl ausgebildet. Die mechanische Verbindung mit dem Stößeloberteil 11 erfolgt mit Mitteln, die an der Stößelaußenseite angeordnet sind.

Damit der Stößel 5 in dem Stößeloberteil 11 einerseits um einen begrenzten längsverschiebbar und andererseits unverdrehbar mit dem Stößeloberteil 11 verbunden ist, ist der Stößel 5 mit ersten Rastnasen 40 versehen, die in entsprechende fensterartige Öffnungen 39 greifen, wie in Fig. 2 oder Fig. 9, die eine Schnittdarstellung gemäß der Schnittlinie F-F in Fig. 5 zeigt, dargestellt ist. Die Breite der Rastnase 40 ist etwas geringer als die Breite der Öffnung 39. Die Rastnase 40 ist innerhalb der Öffnung 39 in Betätigungsrichtung Y verschiebbar.

Die Unverdrehbarkeit wird durch in Betätigungsrichtung an dem Stößel 5 angeformte erste Führungsrippen 41 (Fig. 7), die in korrespondierende erste Führungsnuten 42 des Stößeloberteils 11 verschiebbar sind, realisiert, wie insbesondere in den Figuren 7 und 9 zu sehen ist.

Die Tastenführung 4 weist zweite Führungsrippen 43 auf, die in zweite Führungsnuten 44 greifen, wobei die zweite Führungsnuten 44 an dem zu dem Betätigungskopf 2 gehörenden Pilzunterteil 6 angeordnet sind, wie die Figuren 2 und 9 zeigen. Pilzunterteil 6 und Pilzoberteil 13 bilden den Betätigungskopf 2, wobei diese durch Rastmittel 45, 46 verbunden sind, die in Fig. 2 gekennzeichnet sind.

Die Fig. 11, die eine Schnittdarstellung gemäß der Schnittlinie C-C (Im Winkel versetzter Schnitt) in Fig. 5 zeigt, zeigt das Schalterelement 32, das mit einem Schaltnocken 47 versehen ist, und von der Stößelhülse 7 betätigbar ist, wobei die Stößelhülse 7 mit dem Stößel 5 drehbar verbunden ist. Zu diesen Zweck sind zweite Rastnasen 48 an der Stößelhülse 7 angeordnet, die in Führungsschlitze 49 greifen (Fig. 2 und 12).

Dadurch daß die Stößelhülse 7 mit seitlich angeordneten Zapfen 50 (Fig. 2) versehen ist und die Zapfen 50 in unverdrehbarer Weise in Aussparungen 51 der Stößelführung 51 festgelegt sind, kann der Stößel 5 nur innerhalb der Schlitzlänge 49 des Führungsschlitzes 49 gedreht werden. Das Ermöglichen dieser Drehung ist wichtig für das Entriegeln des Betätigungskopfes 2 bei der Drehentriegelung. Bei dieser Entriegelungsart, tauchen die Riegelkugeln 20 bei der Drehbewegung in den Tunnel 33 ein, womit der Betätigungskopf 2 zusammen mit seinen ihm verbundenen Teilen hochgezogen werden kann, weil der in Fig. 3 gezeigte, als Sperre wirkende zweite Vorsprung 22 umgangen wird. Nach Draufschlagen des Betätigungskopfes 2 bewegen sich die Riegelkugeln 20 hinter dem Vorsprung 22, analog zu der Position, die in Fig. 24 gezeigt ist. Wobei Fig. 24 eine Schnittdarstellung der Notaus-Taste im betätigten Zustand zeigt.

Fig. 28 zeigt die erste Führungsbahn 21 für die Zugentriegelung, die einen erstem Aus-Bereich 71, einen erste Vorsprung 37 und einen ersten Ausgelöst-Bereich 72 aufweist. Weiterhin zeigt die Fig. 28 die zweite Führungsbahn 26 für die Zug- und Drehentriegelung, die einen zweiten Aus-Bereich 69, einen zweiten Vorsprung 22 und einen zweiten Ausgelöst-Bereich 70 mit der Neigung 30 und der steilen Wand 73 aufweist. Weiterhin sind die Vorsprünge 22, 37 auf der Seite des Aus-Bereichs 69, 71 mit Mulden 74 versehen, in der die Riegelkugeln 20 in der Aus-Position festgehalten sind und eine definierte Lage ermöglichen.

Wie Fig. 30 zeigt sind insgesamt vier Führungsbahnen 21,22 vorgesehen, wobei zwei jeweils gegenüberliegend angeordnet sind. Eine Verschiebung der Zapfen 50 in Betätigungsrichtung ist innerhalb der Aussparungen 51 möglich.

Zur Abdichtung des drehbar beweglichen Stößeloberteils 11 bzw. Betätigungskopfes 2 zu der Tastenführung 4 bzw. den übrigen feststehen den Teilen, ist die Tastenführung 4 mit zwei Dichtlippen 52, 53 versehen, die aus weichem Material bestehen und angespritzt werden können, wie in Fig. 3 gezeigt ist.

Die zwei in der Höhe versetzte Dichtlippen 52, 53 sind schrägwinkelig in Kopfrichtung angeordnet.

Wie Fig. 15 zeigt, kann die Notaus-Taste auch ohne Dichtlippen ausgeführt sein. Anstelle eines Schlosses 12 kann, wie die Figuren 18 bis 22 und 26 zeigen, die Notaus-Taste mit einem lichtduchlässigen Fenster bzw. Tastenkopföffnung 54bc und einem Leuchtelement in Form eines Funktionselementes 53' mit einer Leuchtdiode 55 versehen sein, wobei das Funktionselement 53' nur in Fig. 26 dargestellt ist.

Wie die Fig. 20 zeigt kann auch ein Betätigungskopf ohne Fenster bzw. Tastenkopföffnung bc und ohne Schloß 12 verwendet werden. An der Stelle des lichtdurchlässigen Fensters 54, ist eine Linse 56 angeordnet, die aus einem scheibenartigen Linsenbereich 57 und einem hülsenartigen Körper 58, das an die Abmessungen des Schlosses 12 angepaßt ist. Der Linsenbereich 57 ist auf der Innenseite kuppelartig eingesenkt. Die Linse 56 ist rot gefärbt. Die Form und die Abmessungen der Linse 56 entsprechen im kopfseitigen Bereich denen des Schlosses, wodurch das gleiche Pilzoberteil 13bc, wie in Fig. 31 dargestellt ist, verwendet werden kann.

Damit das von der Leuchtdiode 55 (Fig. 26) emittierte Licht in den Linsenbereich 57 gelangt, sind die Stößelhülse 7, der Stößel 5, und das Stößeloberteil 11c hohl bzw. mit einem Hohlraum ausgebildet. Die Durchbrüche 34 sorgen für eine Verbesserung der Lichtdurchlasses.

Wie die Fig. 31 zeigt ist die Notaus-Taste modul- bzw. baukastenartig aufgebaut. Zur besseren Unterscheidung sind die Bezugszeichen der entsprechenden Teile mit a versehen, wenn die Notaus-Taste eine einfache Notaus-Taste ohne Beleuchtung, ohne Abschließbarkeit und Zugentriegelung sein soll.

Bei einer Notaus-Taste mit Beleuchtung und Zugentriegelung sind die Teile mit dem Bezugszeichen b versehen. Bei einer abschließbaren Notaus-Taste und einer Drehentriegelung, sind die Teile mit dem Bezugszeichen c versehen.

Der Baukasten besteht aus einem ersten Pilzoberteil 13a ohne Fenster 54 mit einer geschlossenen Oberfläche 55' zur Verwendung in einer einfache Notaus-Taste und einem zweiten Pilzoberteil 13bc zur Verwendung sowohl für eine Notaus-Taste mit Beleuchtung und Zugentriegelung als auch für eine aufschließbare Notaus-Taste mit Drehentriegelung.

Weiterhin besteht der Baukasten aus drei unterschiedlichen Stößeloberteilen 11a, 11b, 11c für die drei unterschiedlichen Notaus-Tasten, einer Drehfeder 10c für eine aufschließbare Notaus-Taste mit Drehentriegelung, einer gemeinsamen Druckfeder 9, einem gemeinsamen Stößel 5, einer gemeinsamen Tastenführung 4, und einem gemeinsamen Pilzunterteil 6 für die drei unterschiedlichen Notaus-Tasten-Arten. Zur gemeinsamen Verwendung in einer einfachen Notaus-Taste und einer abschließbaren Notaus-Taste weist der Baukasten eine Stößelhülse 7ac auf. Eine weitere Stößelhülse 7b ist für eine Notaus-Taste mit Beleuchtung und Zugentriegelung vorgesehen. Eine einfache Notaus-Taste ist weder aufschließbar noch weist sie keine Beleuchtungsmittel auf. Sie kann auf jede Art entriegelbar sein.

Notaus-Tasten, die gemäß der Fig. 31 modulartig zusammensetzbar sind, beinhalten unterschiedliche Funktionen, wie Aufschließbarkeit, Beleuchtbarkeit. Die Notaus-Tasten bestehen aus einem pilzförmigen Betätigungskopf 2 und einem aus verschiedenen Teilen zusammengesetzten Grundkörper mit beweglichen und festen Teilen.

Um Teile zu reduzieren, sind die Notaus-Tasten aus einem Notaus-Tastensystem mit für unterschiedliche Funktionen gemeinsam ausgebildeten Teilen und für bestimmte Funktionen individuell ausgebildeten Teilen baukastenartig zusammensetzbar.

Das Notaus-Tastensystem besteht aus einem ersten Pilzoberteil 13a mit geschlossener Tastenfläche 60 zur Verwendung in einer einfachen bzw. weder aufschließbaren noch beleuchtbaren Notaus-Taste, wobei das erste Pilzoberteil 13a für diese Funktion individuell ausgebildet ist, und aus einem zweiten Pilzoberteil 13bc mit einer Tastenkopföffnung 54bc besteht, in die wahlweise ein Leuchtsignalelement 55 oder ein Schloß 12 einsetzbar ist, wobei das zweite Pilzoberteil 13bc für beide Funktionen gemeinsam ausgebildet ist. Weiterhin besteht das Notaus-Tastensystem aus einem ersten Stößeloberteil 11a zur Verwendung in einer einfachen Notaus-Taste, einem zweiten Stößeloberteil 11 b zur Verwendung in einer Notaus-Taste mit Beleuchtung und einem dritten Stößeloberteil 11 c zur Verwendung in einer aufschließbaren Notaus-Taste, wobei die Stößeloberteile 11 a,11 b,11 c für die jeweiligen Funktionen individuell ausgebildet sind.

Das Notaus-Tastensystem besteht aus einem ersten Stößeloberteil 11a mit einem ersten geschlossenen Boden 61 mit einer im wesentlichen ebenen Oberfläche 65, aus einem zweiten Stößeloberteil 11 b mit einem zweiten Boden 62 mit einer Lichtdurchtrittsöffnung 66 und aus einem dritten Stößeloberteil 11c mit einem dritten Boden 63 mit Aufnahmemittel 64 für ein Schloß 12, einer Drehfeder 10c zur Drehentriegelung, einer für alle Funktionen gemeinsame Druckfeder 9, die zwischen einem Stößeloberteil 11a,11b,11c und einem Stößel 5 angeordnet ist, einem für alle Funktionen gemeinsamen Stößel 5, wobei der Stößel 5 Riegelmittel als Riegelkugeln 20 aufweist, die sowohl für eine Zugentriegelung, als auch für eine Drehentriegelung einsetzbar sind, einer für alle Funktionen gemeinsame Tastenführung 4, wobei die Tastenführung 4 Mittel zur Zugentriegelung als auch Mittel zur Drehentriegelung aufweist.

Weiterhin besteht das Notaus-Tastensystem aus einer ersten Stößelhülse 7ac zur Verwendung in einer einfachen Notaus-Taste oder zur Verwendung in einer abschließbaren Notaus-Taste und einer zweiten Stößelhülse 7b zur Verwendung in einer Notaus-Taste mit Beleuchtung, wobei die Stößelhülse 7ac für die Funktionen "Abschließbarkeit" und "einfache Notaus-Taste" gemeinsam und für die Funktion "Beleuchtung" individuell ausgebildet sind, wobei die erste Stößelhülse 7ac einen ersten geschlossenen Hülsenboden 67 aufweist (Fig. 15), wobei die zweite Stößelhülse 7b einen zweiten lichtdurchlässigen Hülsenboden 67 aufweist (Fig. 15) und wobei die Notaus-Tasten ein für alle Funktionen gemeinsames Pilzunterteil (6) und die Tastenführung als Anschlußteil 3 mit einem Gewindeabschnitt versehen ist. Schalt-, Beleuchtungs- und/oder weitere Funktionslemente 53' können modulartig bodenseitig einrastbar sein.

Eine Erweiterung des Notaus-Tastenprogramms ist durch Ersetzung weniger Teile möglich.

Einer der Notaus-Tasten weist ein Betätigungskopf 2 eine Öffnung 54 auf, in der eine die Öffnung 54 verschließende Linse 56 einsetzbar ist, die von einem am gegenüberliegendem Ende des Betätigungskopfes 2 angeordneten Leuchtelement 55 beleuchtbar ist, wobei die festen und beweglichen Teile Lichtdurchtrittsöffnungen aufweisen.

Die Leuchtdiode 55 weist einen Abstrahlungswinkel von 10 bis 45 Grad und eine Leuchtstärke von mindestens 0,5 candela auf. Das Leuchtelement 55 ist in einem am Grundkörper einrastbaren Funktionselement 53' angeordnet. Das Notaus-Tastensystem umfaßt mindestens zwei verschiedene Pilzoberteile 13a, 13bc, mindestens zwei, vorzugsweise drei, verschiedene Stößeloberteile 11a, 11b, 11 c, höchstens ein Stößel 5, höchstens eine Tastenführung 4, mindestens zwei, vorzugsweise zwei, verschiedene Stößelhülsen 7ac, 7b und höchsten ein Pilzunterteil 6.

Die Linse 56 und das Schloß 12 weisen, wie Fig. 31 zeigt, in etwa die gleichen Abmessungen auf, damit sie leicht gegeneinander austauschbar sind.

Mit unterschiedliche Funktionen gemeinsam ausgebildeten Teilen sind Teile mit Einzelfunktion. Mit bestimmten Funktionen individuell ausgebildete Teile sind Teile mit Mehrfachfunktion, wie z.B. der Stößel 5 der für drei Funktionen "einfache, abschließbare und beleuchtete Taste vorgesehen ist. Die Funktionen sind mit der Entriegelungsart kombinierbar.

Die vorliegende Erfindung ist nicht auf die vorstehend beschriebenen Ausführungsformen beschränkt, sondern umfaßt auch alle im Sinne der Erfindung gleichwirkenden Ausführungsformen. So lassen sich beispielsweise die Führungsbahnen durch andere Führungsstrukturen und die Vorsprünge durch gleichwirkende Hinderungsmittel realisieren. Die Führungsbahnen können auch anstelle an der Tastenführung in äquivalenterweise an dem Stößel angeordnet sein.

### Liste der Bezugszeichen

Notaus-Taste 1
Betätigungskopf 2
Anschlußteil 3
Tastenführung 4
Stößel 5
Pilzunterteil 6
Stößelhülse 7, 7ac, 7b
Feder 8
Druckfeder (erstes Federelement) 9
Drehfeder (zweites Federelement) 10
Stößeloberteil 11, 11 a, 11 b, 11 c
Schloß 12
Pilzoberteil 13, 13a, 13bc
Gehäuseteil 14
erste Schulter 15
zweite Schulter 16
Fläche 17
dritten Schulter 18
Öffnungen 19
Riegelkugeln 20
erste Führungsbahn 21
zweiter Vorsprung 22
obere zweite Vorsprungfläche 23
Kante 24
untere zweite Vorsprungfläche 25
zweite Führungsbahn 26
Montageloch 27
Neigung 30
Gewinde 31
Schalterelemente 32
Tunnel 33
Durchbrüche 34
Wandung 35
Rippen 36
erster Vorsprung 37
erste Vorsprungsfläche 38
Rastöffnungen 39
erste Rastnasen 40
erste Führungsrippen 41
erste Führungsnuten 42
zweite Führungsrippen 43
zweite Führungsnuten 44
Rastmittel 45, 46
Schaltnocken 47
Rastnasen 48
Führungsschlitze 49
Zapfen 50
Aussparungen 51
Dichtlippen 52, 53
Funktionselement 53'
Fenster 54
Tastenkopföffnung 54bc
Leuchtdiode 55
Oberfläche 55'
Linse 56
Linsenbereich 57
Körper 58
Oberfläche 59
Tastenfläche 60
erster Boden 61
zweiter Boden 62
dritter Boden 63
Aufnahmestege 64
Bodenoberfläche 65
Lichtdurchtrittsöffnung 66
erster Hülsenboden 67
zweiter Hülsenboden 68
zweiter Aus-Bereich 69
zweiter Ausgelöst-Bereich 70
erster Aus-Bereich 71
erster Ausgelöst-Bereich 72
Steile Wand 73
Mulden 74

## Patentansprüche

1. Notaus-Taste, die ein Betätigungskopf (2), eine Tastenführung (4) und zwischen dem Betätigungskopf (2) und der Tastenführung (4) wirkende Riegelmittel (20) umfaßt, wobei die Tastenführung (4) mindestens eine in Bezug auf die Längsachse der Notaus-Taste parallel verlaufende erste Führungsbahn (21) mit einem in dieser ersten Führungsbahn (21) eintauchbaren und unter Federwirkung stehenden Riegelmittel (20) aufweist, wobei in der ersten Führungsbahn (21) ein erster Vorsprung (37) angeordnet ist, **dadurch gekennzeichnet, daß** die erste Führungsbahn (21) und der erste Vorsprung (37) derart ausgebildet sind, daß nur eine Zugentriegelung möglich ist, und daß die Tastenführung (4) eine parallel zur ersten Führungsbahn (21) verlaufende zweite Führungsbahn (26) aufweist, in der das Riegelmittel (20) einsetzbar ist, wobei in der zweiten Führungsbahn (26) ein zweiter Vorsprung (22) angeordnet ist, und wobei die zweite Führungsbahn (26) und der zweite Vorsprung (22) derart ausgebildet sind, daß nur eine Drehentriegelung möglich ist, wobei das Riegelmittel (20) wahlweise in der ersten Führungsbahn (21) oder in der zweiten Führungsbahn (26) eingesetzt ist.

2. Notaus-Taste nach Anspruch 1, **dadurch gekennzeichnet, daß** das Riegelmittel (20) mindestens eine unter Federwirkung stehenden Riegelkugel (20) ist.

3. Notaus-Taste nach Anspruch 1 oder 2, **dadurch gekennzeichnet, daß** die Riegelmittel (20) zwei an den Enden einer Feder (8) anliegenden Riegelkugeln (20) sind, die in ein Tunnel (33) vollständig eintauchbar sind, wobei der Tunnel (33) quer zur Betätigungsrichtung angeordnet ist, wobei die Feder (8) in dem Tunnel (33) eingebettet ist, und wobei die Feder (8) eine Druckfeder ist.

4. Notaus-Taste nach Anspruch 3, **dadurch gekennzeichnet, daß** der Tunnel (33) an dem Stößel (5) angeordnet ist.

5. Notaus-Taste nach einem der vorhergehenden Ansprüche, **dadurch gekennzeichnet, daß** die zweite Führungsbahn (26) unterhalb des zweiten Vorsprungs (22) in einem zweiten Ausgelöst-Bereich (70) mindestens eine Seitenwand aufweist, die mit einer derartigen Kurvenform in Bezug auf einen Querschnitt versehen ist, daß das Riegelmittel (20) bei Drehung des Betätigungskopfes (2) in Richtung der Kurve (30) soweit eintauchen kann, daß das Riegelmittel (20) den zweiten Vorsprung (22) umgehen kann, wenn der Betätigungskopf (2) durch eine Dreh- und Hubbewegung von einer Ausgelöst-Stellung in die Aus-Stellung bewegt wird.

6. Notaus-Taste nach Anspruch 5, **dadurch gekennzeichnet, daß** die zweite Führungsbahn (26) unterhalb des zweiten Vorsprungs (22) in dem zweiten Ausgelöst-Bereich (70) eine unsymmetrisch tiefe Vertiefung mit einer Kurvenform mit flachen Neigung (30) auf der einen Seite und einer steilen Wand (73) auf der gegenüberliegenden Seite aufweist.

7. Notaus-Taste nach einem der vorhergehenden Ansprüche, **dadurch gekennzeichnet, daß** eine zweite obere Vorsprungfläche (23) des zweiten Vorsprungs (22), bei der die Riegelmittel (20) von der Aus-Stellung in die Ausgelöst-Stellung diese treffen, derart geformt und ausgebildet ist, daß ein Wegdrücken oder Eintauchen der Riegelmittel (20) erfolgen kann, und daß die zweite untere Vorsprungfläche (25) des zweiten Vorsprungs (22), bei der die Riegelmittel (20) in Richtung von der Ausgelöst-Stellung in die Aus-Stellung diese treffen, derart geformt und ausgebildet ist, daß ein Wegdrücken oder Eintauchen der Riegelmittel (20) ohne ein Schloß (12) oder den Betätigungskopf (2) zu drehen nicht möglich ist.

8. Notaus-Taste nach einem der Ansprüche 2 bis 4, **dadurch gekennzeichnet, daß** einerseits die erste Führungsbahn (21) eine Tiefe aufweist, die derart größer als der Kugelradius von einer Riegelkugel (20) ist, und die erste Führungsbahn eine derart geformte Seitenwand aufweist, daß die Riegelkugel (20) in der ersten Führungsbahn (21) eingeschlossen ist und nicht aus der ersten Führungsbahn gelangen kann, wodurch nur eine Bewegung der Riegelkugeln (20) entlang der erste Führungsbahn (21) möglich ist, und daß andererseits die erste Führungsbahn (21) eine Tiefe aufweist, in der die Riegelkugel (20) nur soweit in die erste Führungsbahn (21) eintauchen kann, daß kein wesentliches Spiel vorhanden ist, wenn versucht wird, den Betätigungskopf (2) zu drehen.

9. Notaus-Taste nach einem der vorhergehenden Ansprüche, **dadurch gekennzeichnet, daß** eine erste obere Vorsprungfläche (38) des ersten Vorsprungs (37), bei der die Riegelmittel (20) von der Aus-Stellung in die Ausgelöst-Stellung diese treffen, derart geformt und ausgebildet ist, daß ein Wegdrücken oder Eintauchen der Riegelmittel (20) erfolgen kann, und daß die erste untere Vorsprungfläche (25) des zweiten Vorsprungs (22), bei der die Riegelmittel (20) in Richtung von der Ausgelöst-Stellung in die Aus-Stellung diese treffen, derart geformt und ausgebildet ist, daß ein Wegdrücken oder Eintauchen der Riegelmittel (20) ebenfalls möglich ist.

10. Notaus-Taste nach einem der vorhergehenden Ansprüche, **dadurch gekennzeichnet, daß** die Notaus-Taste ein Anschlußteil (3) mit einem Gewindeabschnitt, ein Stößel (5), ein Pilzunterteil (6), eine Stößelhülse (7), eine Feder (8), ein Stößeloberteil (11) und ein Pilzoberteil (13) umfaßt.

11. Notaus-Taste nach einem der vorhergehenden Ansprüche, **dadurch gekennzeichnet, daß** die Notaus-Taste entweder aus einer ersten Stößelhülse (7ac) zur Verwendung in einer weder aufschließbaren noch beleuchtbaren Notaus-Taste mit Zugentriegelung oder zur Verwendung in einer abschließbaren Notaus-Taste mit Drehentriegelung oder einer zweiten Stößelhülse (7b) zur Verwendung in einer Notaus-Taste mit Beleuchtung und mit Zugentriegelung besteht.

12. Notaus-Taste nach einem der vorhergehenden Ansprüche, **dadurch gekennzeichnet, daß** die Notaus-Taste aus einem Notaus-Tastensystem mit für unterschiedliche Funktionen gemeinsam ausgebildeten Teilen und für bestimmte Funktionen individuell ausgebildeten Teilen baukastenartig zusammensetzbar ist.

## Claims

1. An emergency stop button, which comprises an actuating head (2), a button guide (4) and locking means (20) acting between the actuating head (2) and the button guide (4), the button guide (4) comprising at least one first guideway (21) which extends parallel relative to the longitudinal axis of the emergency stop button and has a locking means (20) placed under spring action and capable of engaging in this first guideway (21), a first projection (37) being arranged in the first guideway (21), **characterised in that** the first guideway (21) and the first projection (37) are so constructed that only unlocking by pulling is possible, and **in that** the button guide (4) comprises a second guideway (26) extending parallel to the first guideway (21), in which second guideway (26) the locking means (20) may be inserted, wherein a second projection (22) is arranged in the second guideway (26), and wherein the second guideway (26) and the second projection (22) are so constructed that only unlocking by turning is possible, wherein the locking means (20) is inserted in the first guideway (21) or alternatively in the second guideway (26).

2. An emergency stop button according to claim 1, **characterised in that** the locking means (20) is at least one locking ball (20) placed under spring action.

3. An emergency stop button according to claim 1 or claim 2, **characterised in that** the locking means (20) are two locking balls (20) adjoining the ends of a spring (8), which locking balls (20) may engage completely in a tunnel (33), wherein the tunnel (33) is arranged transversely of the actuating direction, wherein the spring (8) is embedded in the tunnel (33), and wherein the spring (8) is a compression spring.

4. An emergency stop button according to claim 3, **characterised in that** the tunnel (33) is arranged on the plunger (5).

5. An emergency stop button according to any one of the preceding claims, **characterised in that** the second guideway (26) comprises at least one side wall below the second projection (22) in a second "tripped" area (70), which side wall is provided with such a curved shape relative to a cross-section that the locking means (20) may engage on rotation of the actuating head (2) in the direction of the curve (30) to such an extent that the locking means (20) may by-pass the second projection (22) if the actuating head (2) is moved by a turning and lifting movement from a tripped position into the off position.

6. An emergency stop button according to claim 5, **characterised in that**, below the second projection (22) in the second "tripped" area (70), the second guideway (26) comprises a recess of asymmetric depth with a curved shape of shallow inclination (30) on the one side and a steep wall (73) on the opposite side.

7. An emergency stop button according to any one of the preceding claims, **characterised in that** a second upper projection face (23) of the second projection (22), at which the locking means (20), from the off position into the tripped position, encounter the latter, is so shaped and constructed that pushing away or engagement of the locking means (20) may take place, and **in that** the second lower projection face (25) of the second projection (22), at which the locking means (20), in the direction from the tripped position into the off position, encounter the latter, is so shaped and constructed that pushing away or engagement of the locking means (20) is not possible without turning a lock (12) or the actuating head (2).

8. An emergency stop button according to any one of claims 2 to 4, **characterised in that** on the one hand the first guideway (21) is of a depth which is greater in such a way than the ball radius of a locking ball (20), and the first guideway comprises a side wall which is shaped in such a way, that the locking ball (20) is enclosed in the first guideway (21) and cannot escape from the first guideway, so meaning that only movement of the locking balls (20) along the first guideway (21) is possible, and **in that** on the other hand the first guideway (21) is of a depth in which the locking balls (20) can only engage into the first guideway (21) to such an extent that no significant play is present when the attempt is made to turn the actuating head (2).

9. An emergency stop button according to any one of the preceding claims, **characterised in that** a first upper projection face (38) of the first projection (37), at which the locking means (20), from the off position into the tripped position, encounter the latter, is so shaped and constructed that pushing away or engagement of the locking means (20) may take place, and **in that** the first lower projection face (25) of the second projection (22), at which the locking means (20), in the direction from the tripped position into the off position, encounter the latter, is so shaped and constructed that pushing away or engagement of the locking means (20) is likewise possible.

10. An emergency stop button according to any one of the preceding claims, **characterised in that** the emergency stop button comprises a connection part (3) with a threaded portion, a plunger (5), a mushroom bottom (6), a plunger sleeve (7), a spring (8), a plunger top (11) and a mushroom top (13).

11. An emergency stop button according to any one of the preceding claims, **characterised in that** the emergency stop button consists either of a first plunger sleeve (7ac) for use in a neither unlockable nor illuminable emergency stop button with unlocking by pulling or for use in a lockable emergency stop button with unlocking by turning, or of a second plunger sleeve (7b) for use in an emergency stop button with illumination and with unlocking by pulling.

12. An emergency stop button according to any one of the preceding claims, **characterised in that** the emergency stop button may be assembled in modular manner from an emergency stop button system with parts jointly constructed for different functions and parts individually constructed for specific functions.

## Revendications

1. Touche d'arrêt d'urgence, englobant une tête d'actionnement (2), un guide de touche (4) et des moyens de verrouillage (20) agissant entre la tête d'actionnement (2) et le guide de touche (4), le guide de touche (4) englobant au moins une première trajectoire de guidage (21) s'étendant parallèlement à l'axe longitudinal de la touche d'arrêt d'urgence, avec un moyen de verrouillage (20) pouvant être immergé dans cette première trajectoire de guidage (21) et soumis à l'action d'un ressort, une première saillie (37) étant formée dans la première trajectoire de guidage (21), **caractérisée en ce que** la première trajectoire de guidage (21) et la première saillie (37) sont configurées de sorte à permettre uniquement un déverrouillage par traction, le guide de touche (4) comportant une deuxième trajectoire de guidage (26) parallèle à la première trajectoire de guidage (21), dans laquelle le moyen de verrouillage (20) peut être agencé, une deuxième saillie (22) étant agencée dans la deuxième trajectoire de guidage (26), la deuxième trajectoire de guidage (26) et la deuxième saillie (22) étant configurées de sorte à permettre uniquement un déverrouillage par rotation, le moyen de verrouillage (20) pouvant sélectivement être agencé dans la première trajectoire de guidage (21) ou dans la deuxième trajectoire de guidage (26).

2. Touche d'arrêt d'urgence selon la revendication 1, **caractérisée en ce que** le moyen de verrouillage (20) est constitué par au moins une bille de verrouillage (20) soumise à l'action d'un ressort.

3. Touche d'arrêt d'urgence selon les revendications 1 ou 2, **caractérisée en ce que** les moyens de verrouillage (20) sont constitués par deux billes de verrouillage (20) adjacentes aux extrémités d'un ressort (8), pouvant être immergées complètement dans un tunnel (33), le tunnel (33) étant agencé transversalement à la direction d'actionnement, le ressort (8) étant encastré dans le tunnel (33) et le ressort étant constitué par un ressort de compression.

4. Touche d'arrêt d'urgence selon la revendication 3, **caractérisée en ce que** le tunnel (33) est agencé sur le coulisseau (5).

5. Touche d'arrêt d'urgence selon l'une des revendications précédentes, **caractérisée en ce que** la deuxième trajectoire de guidage (26) comporte au-dessous de la deuxième saillie (22), dans une deuxième position de déclenchement (70), au moins une paroi latérale, ayant par rapport à une section transversale une forme courbée telle que le moyen de verrouillage (20) peut être immergé en direction de la courbe (30) lors d'une rotation de la tête d'actionnement (2), le moyen de verrouillage (20) pouvant ainsi contourner la deuxième saillie (22) lorsque la tête d'actionnement (2) est déplacée d'une position de déclenchement vers la position d'arrêt par suite d'un déplacement par rotation ou levage.

6. Touche d'arrêt d'urgence selon la revendication 5, **caractérisée en ce que** la deuxième trajectoire de guidage (26) comporte au-dessous de la deuxième saillie (22), dans la deuxième région de déclenchement (70), un creux profond asymétrique ayant une forme de courbe à inclinaison plate (30) sur un côté et une paroi raide (73) sur le côté opposé.

7. Touche d'arrêt d'urgence selon l'une des revendications précédentes, **caractérisée en ce qu'**une deuxième surface en saillie supérieure (23) de la deuxième saillie (22), au niveau de laquelle les moyens de verrouillage contactent celle-ci lors du déplacement de la position d'arrêt vers la position de déclenchement, est formée et configurée de sorte à pouvoir entraîner un écartement par poussée ou une immersion des moyens de verrouillage (20), la deuxième surface en saillie inférieure (25) de la deuxième saillie (22), au niveau de laquelle les moyens de verrouillage (20) contactent celle-ci lors du déplacement de la position de déclenchement vers la position d'arrêt, étant formée et configurée de sorte à empêcher un écartement par poussée ou une immersion des moyens de verrouillage (20) sans rotation d'une serrure (12) ou de la tête d'actionnement (2).

8. Touche d'arrêt d'urgence selon l'une des revendications 2 à 4, **caractérisée en ce que** la première trajectoire de guidage (21) comporte d'une part une profondeur, tellement supérieure au rayon de bille d'une bille de verrouillage (20), la première trajectoire de guidage comportant une paroi latérale formée de sorte que la bille de verrouillage (20) est enfermée dans la première trajectoire de guidage (21) et ne peut pas sortir de la première trajectoire de guidage, permettant ainsi uniquement un déplacement des billes de verrouillage (20) le long de la première trajectoire de guidage (21), et **en ce que** d'autre part la première trajectoire de guidage (21) comporte une profondeur, dans laquelle la bille de verrouillage (20) ne peut être immergée dans la première trajectoire de guidage (21) que dans la mesure où il n'existe pas de jeu notable lors d'un essai de rotation de la tête d'actionnement (2).

9. Touche d'arrêt d'urgence selon l'une des revendications précédentes, **caractérisée en que** qu'une première surface en saillie supérieure (38) de la première saillie (37), au niveau de laquelle les moyens de verrouillage (20) contactent celle-ci lors du déplacement de la position d'arrêt vers la position de déclenchement, est formée et configurée de sorte à permettre un écartement par poussée ou une immersion des moyens de verrouillage (20), la première surface en saillie inférieure (25) de la deuxième saillie (22), au niveau de laquelle les moyens de verrouillage (20) contactent celle-ci lors du déplacement de la position de déclenchement vers la position d'arrêt, étant formée et configurée de sorte à permettre également un écartement par poussée ou une immersion des moyens de verrouillage (20).

10. Touche d'arrêt d'urgence selon l'une des revendications précédentes, **caractérisée en ce que** la touche d'arrêt d'urgence englobe un élément de raccordement (3) avec une section filetée, un coulisseau (5), une partie inférieure de champignon (6), une douille de coulisseau (7), un ressort (8), une partie supérieure du coulisseau (11) et une partie supérieure de champignon (13).

11. Touche d'arrêt d'urgence selon l'une des revendications précédentes, **caractérisée en ce que** la touche d'arrêt d'urgence comprend une première douille de coulisseau (7ac) destinée à être utilisée dans une touche d'arrêt d'urgence à déverrouillage par traction, ne pouvant être ni ouverte ni éclairée, ou destinée à être utilisée dans une touche d'arrêt d'urgence à déverrouillage par rotation, pouvant être fermée, ou une deuxième douille de coulisseau (7b) destinée à être utilisée dans une touche d'arrêt d'urgence à éclairage et à déverrouillage par traction.

12. Touche d'arrêt d'urgence selon l'une des revendications précédentes, **caractérisée en ce que** la touche d'arrêt d'urgence peut être assemblée de manière modulaire à partir d'un système de touches d'arrêt d'urgence, avec des parties communes pour des fonctions différentes et des parties individuelles pour des fonctions définies.
